# EUROPÄISCHE PATENTSCHRIFT

(11) **EP 4 566 130 B1**
(45) Veröffentlichungstag und Bekanntmachung des Hinweises auf die Patenterteilung: **14.01.2026**
(21) Anmeldenummer: 23753874.9
(22) Anmeldetag: 04.08.2023
(51) Int. Cl.: H01R 13/213, H01R 13/00, H01R 9/11, H01R 4/00

(54) **STROMBUCHSE ZUR LÖSBAREN VERBINDUNG MIT EINEM STROMSTECKER SOWIE STROMKUPPLUNG BESTEHEND AUS EINER SOLCHEN STROMBUCHSE SOWIE EINEM ZUGEHÖRIGEN STROMSTECKER**
CURRENT SOCKET FOR DETACHABLE CONNECTION WITH A CURRENT PLUG AS WELL AS CURRENT COUPLING CONSISTING OF SUCH A CURRENT SOCKET AS WELL AS AN ASSOCIATED CURRENT PLUG
CONNECTEUR FEMELLE A DOUILLE POUR LA CONNEXION DÉTACHABLE AVEC UNE FICHE MALE AINSI QU'UN ASSEMBLAGE COMPOSÉ D'UNE TELLE DOUILLE ET D'UNE FICHE MALE CORRESPONDANTE

(30) Priorität: 05.08.2022 EP 22188955
(43) Veröffentlichungstag der Anmeldung: 11.06.2025
(73) Patentinhaber: FRONIUS INTERNATIONAL GmbH, 4643 Pettenbach (AT)
(72) Erfinder: LEONHARTSBERGER, Andreas, 4643 Pettenbach (AT); GSCHMEIDLER, Thomas, 4643 Pettenbach (AT); FREUDENTHALER, Thomas, 4643 Pettenbach (AT); LICHT, Sebastian, 4643 Pettenbach (AT)
(74) Vertreter: SONN Patentanwälte GmbH & Co KG
(86) Internationale Anmeldenummer: PCT/EP2023/071665
(87) Internationale Veröffentlichungsnummer: WO 2024/028481

(56) Entgegenhaltungen:
- EP-A1- 0 053 050
- WO-A1-2016/128557
- WO-A1-2017/174733
- DE-A1- 102012 006 663
- DE-A1- 102020 121 535
- DE-A1- 3 247 091
- FR-A1- 2 270 695

## Beschreibung

Die Erfindung betrifft eine Stromkupplung bestehend aus einer Strombuchse sowie einem zugehörigen Stromstecker mit einem im Wesentlichen zylindrischen Bolzen, wobei die Strombuchse zur lösbaren Verbindung mit dem Stromstecker ausgebildet ist, mit einem Grundkörper aus elektrisch leitfähigem Material mit einer Bohrung zur Aufnahme des im Wesentlichen zylindrischen Bolzens des Stromsteckers und mit einer Einrichtung zu Verbindung mit einem Stromkabel, wobei im Grundkörper eine wendelförmig Nut zur Aufnahme einer Verriegelungsnase des Stromsteckers angeordnet ist, wobei der Grundkörper eine Hülse mit der wendelförmigen Nut und eine Aufnahme für die Hülse aufweist.

Mit dem Begriff "im Wesentlichen zylindrisch" soll klargestellt sein, dass die Bohrung im Grundkörper der Strombuchse wie auch der Bolzen eines dazu passenden Stromsteckers von der rotationssymmetrischen Form auch leicht abweichen und beispielsweise leicht exzentrisch ausgeführt sein kann.

Derartige Strombuchsen stellen zusammen mit passenden Stromsteckern Stromkupplungen dar, welche zur Übertragung hoher Ströme von bis zu mehreren Hundert Ampere ausgebildet sind. Beispielsweise werden solche Stromkupplungen bei Schweißanlagen zur Leitung hoher Schweißströme von der Schweißstromquelle zum Schweißbrenner und zum Werkstück eingesetzt. Für diese in der Schweißtechnik üblichen Verbindungen existiert die Norm DIN EN 60974-12 "Steckverbindungen für Schweißleitungen". Aber auch bei anderen Anwendungen, beispielsweise Photovoltaik-Anlagen oder Batterieladegeräten können derartige Strombuchsen als Teil entsprechender Stromkupplungen zur Übertragung des Gleichstroms von Solarmodulen oder des Ladestromes zum Laden von Batterien eingesetzt werden.

Bei Schweißanlagen werden für Stromkabelkupplungen und Schlauchpaketkupplungen sehr häufig Stecker der Firma DINSE Ges.m.b.H. verwendet, welche dem Fachmann auf dem Gebiet der Schweißtechnik als sogenannte DINSE^{®} Stecker, DINSE^{®} Buchsen oder DINSE^{®} Connectoren bekannt sind. Beim DINSE^{®} Connector wird ein Stecker mit Verriegelungsnase in eine Buchse mit einer wendelförmigen Nut von ca. 270° Drehwinkel und einer Steigung von rund 4 mm pro 360° eingedreht. Durch das gewindeähnliche Zusammenspiel zwischen Stecker und Buchse resultiert eine gewisse Vorspannkraft bzw. ein Anzugsmoment der Verbindung bzw. eine entsprechende axiale Kraft, welche die Steckverbindung in ihrem verbundenen Zustand hält. In Abhängigkeit der Stromstärke weisen die Stecker und Buchsen unterschiedlichen Querschnitt auf.

Bei Schutzgas- und Plasmaschweißanlagen wird im Zentrum der Stromkupplung auch das Schutzgas oder plasmafähige Medium durch entsprechende Kanäle geführt.

Die relativ hohe Steigung der wendelförmigen Nut bei Strombuchsen des Standes der Technik zusammen mit einer geringen Vorspannlänge (jene Länge der Steckverbindung, welche von der Stromkontaktfläche zwischen Stromstecker und Strombuchse und Rastnase des Stromsteckers verläuft) und einer hohen Vorspannfläche (jene Fläche der Strombuchse bzw. des Bolzenquerschnitts des Stromsteckers, welche mit einer Kraft belastet wird) der Verbindung ergeben eine extrem steile Vorspannkennlinie, also eine hohe Steigung des Kraft-Weg-Verlaufs der Steckverbindung. Dies führt dazu, dass die Energie zum Lösen der Verbindung, also zum Lösen des Steckers von der Buchse, sehr gering ist und bereits Temperaturschwankungen oder Erschütterungen zu einem ungewollten Lösen der Verbindung führen können. Hat die Verbindung die Vorspannkraft verloren, steigt der Übergangswiderstand der Stromkupplung rasch an. Dies kann bei Übertragung entsprechend hoher Ströme zu lokalen Überhitzungen an der Verbindung zwischen Strombuchse und Stromstecker führen, wodurch wiederum Teile des Stromkabels und der Stromkupplung oxidieren können. Bei einer oxidierten Stromkupplung steigen wiederum die Betriebstemperaturen, welche zur Zerstörung der Kunststoffteile des Stromsteckers und der Strombuchse, des angeschlossenen Stromkabels sowie des angeschlossenen Geräts, beispielsweise der Schweißstromquelle, führen kann. Bei deutlicher Überschreitung vorgeschriebener Temperaturwerte ist auch eine Verletzung des Bedienungspersonals nicht ausgeschlossen. Darüber hinaus kann durch eine Erhöhung des Übergangswiderstands der Stromkupplung auch der jeweilige Prozess, beispielsweise der Schweißprozess, negativ beeinflusst werden und sogar zu Fehlproduktion führen.

Zur Verbesserung des Übergangswiderstands der Stromkupplung wurden Strombuchsen weiterentwickelt, indem durch eine federvorgespannte Verriegelungsnase des Steckers die Löseenergie bzw. das Lösedrehmoment der Verbindung deutlich erhöht wird. Eine solche Stromkupplung wird beispielsweise in der WO 2016/128557 A1 beschrieben, wobei der Stromstecker der Stromkupplung einen verschiebbar gelagerten Arretier-Bolzen aufweist, der mittels einer Federeinrichtung in einer Grundposition gehalten wird. Neben dem höheren konstruktiven Aufwand und den dadurch resultierenden höheren Herstellungskosten ist bei diesem Stecker nachteilig, dass durch die Konstruktion im Zentrum des Stromsteckers eine Bohrung oder ein Hohlraum in axialer Richtung zur Führung eines Gases nicht oder nicht einfach realisierbar ist. Schließlich ist auch nachteilig, dass sich die Lösungskomplexität im Stromstecker befindet, welcher üblicherweise raueren Umgebungsbedingungen ausgesetzt ist als die Buchse und zudem im preissensitiveren Teil der Stromkupplung angeordnet ist.

Die DE 10 2018 007 686 A1 beschreibt ein Schweißstromkabel zum Anschluss an eine Schweißstromquelle, wobei die Gefahr eines torsionsbedingten ungewollten Lösens des Stromsteckers von der Strombuchse durch ein Bajonettelement mit einer Bajonettverschlusseinrichtung reduziert wird.

Die FR 2 270 695 A1 offenbart eine Strombuchse der gegenständlichen Art, wobei der Grundkörper eine Hülse mit der wendelförmigen Nut und eine Aufnahme für die Hülse aufweist.

Die Aufgabe der vorliegenden Erfindung besteht in der Schaffung einer oben genannten Strombuchse für Kupplungen zur Übertragung hoher Ströme von bis zu mehreren 100 A, wie sie beispielsweise bei Schweißanlagen, Photovoltaikanlagen oder Batterieladegeräten auftreten können, welche einen möglichst geringen Übergangswiderstand und somit optimalen Stromübergang gewährleistet und die Gefahr lokaler Überhitzungen der Strombuchse und des Stromsteckers durch unzulässig hohe Stromdichten verhindert oder zumindest minimiert. Die Strombuchse soll möglichst einfach und kostengünstig herstellbar sein und auch die Führung eines Schutzgases oder dgl. im Zentrum ermöglichen. Nachteile bekannter Strombuchsen sollen vermieden oder reduziert werden.

Gelöst wird die erfindungsgemäße Aufgabe durch eine oben genannte Stromkupplung, wobei die wendelförmige Nut des Grundkörpers der Strombuchse zumindest zwei Bereiche mit positiver Steigung aufweist, und am Ende jedes Bereichs mit positiver Steigung Bereiche mit negativer Steigung zur Bildung jeweils einer Raststufe angeordnet sind, wobei die Aufnahme aus Metall oder einer Metalllegierung mit einer Umhüllung aus elektrisch isolierendem Material und die Hülse aus härterem Material als die Aufnahme und als der zylindrische Bolzen des Stromsteckers gebildet ist. Durch die Trennung des Grundkörpers in zumindest zwei Teile, der Hülse mit der wendelförmigen Nut und einer Aufnahme für die Hülse können die Teile aus unterschiedlichen Materialien hergestellt werden und noch weitere Vorteile erzielt werden, welche weiter unten beschrieben werden. Durch das Vorsehen der wendelförmigen Nut in der Hülse der Strombuchse mit zumindest zwei Bereichen mit positiver Steigung und das Anordnen von Bereichen mit negativer Steigung am Ende jedes Bereichs mit positiver Steigung kann dem Bediener ein haptisches Feedback bei Erreichen der jeweiligen Raststufe gegeben werden. Darüber hinaus kann dadurch ein höheres Lösedrehmoment als das Anzugsdrehmoment erzielt werden, wodurch die Stromkupplung nicht mehr so leicht ungewollt gelöst werden kann. Durch das Vorsehen zumindest zweier Raststufen kann auch ein bereits verschlissener Stromstecker noch immer sicher in der Strombuchse verriegelt werden, indem die zweite oder weitere Raststufe gewählt wird, also der Stecker nach Erreichen der ersten Raststufe noch weiter gegenüber der Strombuchse verdreht und dann sicher in der nächsten oder übernächsten Raststufe gehalten wird. Aufgrund der besseren resultierenden Verbindung der Stromkupplung kann auch der Übergangswiderstand reduziert werden und die Gefahr einer Zerstörung oder Beeinträchtigung der Strombuchse, des Stromsteckers, des Stromkabels oder der damit verbundenen Geräte sowie das Verletzungsrisiko durch Übertemperatur und eine negative Beeinflussung des jeweiligen Prozesses, beispielsweise Schweißprozesses, reduziert werden. Die Maßnahmen an der Strombuchse erlauben die Verbindung mit herkömmlichen Stromsteckern, beispielsweise den oben erwähnten DINSE^{®} Steckern, und erfordern nicht den Tausch der Stecker herkömmlicher Komponenten, beispielsweise Schweißkomponenten. Ein weiterer Vorteil der vorliegenden Strombuchse besteht darin, dass der Raum um die zentrale Achse der Strombuchse von baulichen Maßnahmen freigehalten werden kann, wodurch im Zentrum der Strombuchse eine Bohrung oder ein Hohlraum beispielsweise zur Führung eines Schutzgases, eines plasmafähigen Mediums, eines Schweißdrahts oder dgl. einfach vorgesehen werden kann. Dadurch, dass die technischen Merkmale zur Lösung der erfindungsgemäßen Aufgabe in der Strombuchse angeordnet sind, können die dafür notwendigen Kosten vom kostensensitiveren Teil der Stromkupplung, dem Stromstecker, in die Strombuchse verschoben werden. Darüber hinaus ist die Strombuchse meist im jeweiligen Gerät, beispielsweise in der Schweißstromquelle, angeordnet und den rauen Umgebungsbedingungen weniger stark ausgesetzt als der Stromstecker. Aber auch die notwendigen konstruktiven Maßnahmen an der Strombuchse sind relativ einfach und kostengünstig realisierbar.

Wenn in der Aufnahme für die Hülse des Grundkörpers der Strombuchse ein Federelement zur federnden Lagerung der Hülse in axialer Richtung der Aufnahme angeordnet ist,und das Federelement vorzugsweise durch zumindest eine Drahtfederscheibe, besonders bevorzugt durch zwei Drahfederscheiben und einem zwischen den Drahtfederscheiben angeordneten Distanzring gebildet ist, kann eine weitere Verbesserung der Verbindung zwischen der Strombuchse und Stromstecker und somit ein geringerer Übergangswiderstand der Stromkupplung erzielt werden. Durch die Federkraft kann das Lösedrehmoment gegenüber dem Anzugsdrehmoment der Steckverbindung weiter erhöht werden und somit das Risiko eines ungewollten Lösens des Stromsteckers von der Strombuchse noch weiter verringert werden. Thermozyklen, Vibrationen und Schläge können die Steckverbindung nicht mehr lösen. Durch entsprechende Auswahl des Federelements kann Einfluss auf die Kontaktkraft der Stromverbindung und somit auf den Übergangswiderstand genommen werden. Über das Federelement kann die Kraftwirkung auf die Kontaktfläche in der jeweiligen Raststufe eingestellt werden. Dabei ist eine Kraftwirkung auf die Kontaktfläche von 5 bis 50 N/mm² bevorzugt.

Vorzugsweise ist das Federelement durch zumindest eine Drahtfederscheibe gebildet. Eine solche Drahtfederscheibe ist sehr kostengünstig durch einen gewellt angeordneten Flachdraht herstellbar und kann besonders platzsparend in der Strombuchse angeordnet werden ohne dass der zentrale Bereich der Buchse benötigt wird und somit für die Führung eines Schutzgases oder dgl. zur Verfügung stehen kann.

Besonders bevorzugt ist das Federelement durch zwei Drahtfederscheiben und einem zwischen den Drahtfederscheiben angeordneten Distanzring gebildet. Der Distanzring verhindert, dass sich der Federweg der beiderseits davon angeordneten Drahtfederscheiben durch Verdrehung der Drahtfederscheiben zueinander verringert und es kann somit die gesamte Federkraft der Drahtfederscheiben ausgenützt werden.

Dadurch, dass die Hülse der Strombuchse aus härterem Material als die Aufnahme und als der zylindrische Bolzen des Stromsteckers gebildet ist, geschieht eine Abnutzung vorzugsweise am weicheren Stromstecker und nicht an der härteren Hülse der Strombuchse.

Idealerweise weist die Hülse des Grundkörpers der Strombuchse zur Verhinderung einer Verdrehung gegenüber der Aufnahme des Grundkörpers Positionierelemente, insbesondere axiale Rastnasen, auf. Derartige Positionierelemente an der Hülse sind einfach realisierbar und erhöhen die Herstellungskosten nicht nennenswert.

Die Aufnahme des Grundkörpers der Strombuchse kann aus zwei miteinander verbindbaren Teilen bestehen, wobei die beiden Teile der Aufnahme des Grundkörpers vorzugsweise über eine Presspassung miteinander verbindbar sind. Dadurch kann die Strombuchse sehr rasch und einfach zusammengebaut werden, indem die notwendigen Bestandteile, die Hülse und die allfälligen Federelemente, einfach an dafür vorgesehenen Stellen der Teile der Aufnahme des Grundkörpers der Strombuchse platziert und die Teile dann miteinander verbunden werden. Die beiden Teile der Aufnahme des Grundkörpers sind vorzugsweise über eine Presspassung miteinander verbindbar. Alternativ dazu können die Teile der Aufnahme des Grundkörpers auch wieder lösbar miteinander verbunden werden, beispielsweise über eine Schraubverbindung mit Links- oder Rechtsgewinde.

Die Aufnahme des Grundkörpers der Strombuchse kann insbesondere aus Stahl oder einer Stahllegierung oder aus Messing oder einer Messinglegierung gebildet sein.

Die Hülse der Strombuchse ist vorzugsweise aus Stahl oder einer Stahllegierung. Dies hat den Vorteil, dass eine Abnutzung vorzugsweise am weicheren Stromstecker geschieht und nicht an der härteren Hülse der Strombuchse.

Die Aufnahme des Grundkörpers weist für einen optimalen Stromübergang zum Stromstecker eine ebene Stirnfläche zur Kontaktierung auf. Durch die ebene Ausführung der Stirnfläche der Aufnahme kann ein gleichmäßiger niedriger Übergangswiderstand über die gesamte Kontaktfläche erzielt werden. Bereiche an der Kontaktfläche mit höherem Übergangswiderstand, welche zu lokalen Überhitzungen durch besonders hohe Stromdichten führen können, werden dadurch verhindert. Wenn durch die Strombuchse ein Schutzgas oder dgl. geführt wird, ist der Bereich um die zentrale Achse ausgespart und demnach die Stirnfläche vorzugsweise ringförmig ausgebildet.

Zur Verbesserung des Stromübergangs kann die Stirnfläche der Aufnahme des Grundkörpers eine Beschichtung, beispielsweise eine Silberbeschichtung, aufweisen. Auch Beschichtungen aus Zink oder Gold sind für einen niedrigen Übergangswiderstand möglich. Beschichtungen aus Phosphat allenfalls in Kombination mit anderen chemischen Stoffen schützen die Kontaktfläche vor Korrosion.

Gemäß einem Merkmal der Erfindung erstreckt sich die Nut in der Hülse des Grundkörpers der Strombuchse über einen Drehwinkel von 90° bis 270°. Derartige Drehwinkel sind für die Handhabung der Stromkupplung geeignet.

Die Steigung der Bereiche der Nut in der Hülse des Grundkörpers der Strombuchse mit positiver Steigung beträgt idealerweise zwischen 1 mm und 8 mm pro 360°. Diese Werte sind für eine geeignete Verbindung der Strombuchse mit einem passenden Stromstecker mit der Verriegelungsnase passend. Die Steigung der Bereiche der wendelförmigen Nut mit positiver Steigung muss nicht zwingend konstant sein, sondern kann auch gradiert ausgeführt werden, also beispielsweise ansteigen oder abflachen.

Die Steigung der Bereiche der Nut in der Hülse des Grundkörpers der Strombuchse mit negativer Steigung zur Bildung der Raststufen beträgt zwischen 0,1 mm und 20 mm, bevorzugt zwischen 1 mm und 20 mm, besonders bevorzugt zwischen 5 mm und 20mm pro 360°. Durch das Vorsehen der Bereiche mit negativer Steigung kann das Lösedrehmoment gegenüber dem Anzugsdrehmoment noch weiter erhöht werden und das haptische Feedback an den Benutzer beim Erreichen der Raststufen verbessert werden. Wie bereits oben bei den Bereichen mit positiver Steigung erwähnt, kann auch die Steigung der Bereiche der wendelförmigen Nut in der Hülse mit negativer Steigung gradiert ausgeführt werden.

Gemäß einem weiteren Merkmal der Erfindung kann die wendelförmige Nut in der Hülse des Grundkörpers der Strombuchse nach den Bereichen mit negativer Steigung auch Bereiche ohne bzw. ohne nennenswerte Steigung aufweisen. Durch eine Gradierung zwischen den Bereichen mit negativer Steigung und den Bereichen ohne Steigung kann hier ein gleitender Übergang dieser Bereiche der wendelförmigen Nut erzielt werden. Derartige Übergänge können die haptische Wahrnehmung des Benutzers positiv beeinflussen.

Die Einrichtung zur Verbindung mit einem Stromkabel kann im einfachsten Fall durch eine Schraubverbindung gebildet. Dies stellt eine einfache und kostengünstige Realisierung der Verbindung zwischen Stromkabel und Strombuchse dar.

Wenn die Aufnahme des Grundkörpers der Strombuchse in axialer Richtung eine durchgängige Bohrung oder dgl. zur Führung eines Schutzgases oder dgl. aufweist, kann durch den Stromkontakt ein Schutzgas oder plasmafähiges Medium geführt werden. Anstelle einer rotationssymmetrischen Bohrung kann zur Führung des Schutzgases oder dgl. auch ein anders geformter Hohlraum in der Aufnahme des Grundkörpers in axialer Richtung vorgesehen werden.

Die vorliegende Erfindung wird anhand der beigefügten Zeichnungen näher erläutert. Darin zeigen:
- Fig. 1: eine Stromkupplung bestehend aus einer Strombuchse und einem Stromstecker gemäß dem Stand der Technik in getrenntem Zustand;
- Fig. 2: ein Schnittbild durch eine Stromkupplung des Standes der Technik gemäß Fig. 1 mit verbundenem Stromstecker und Strombuchse;
- Fig. 3: eine Explosionsdarstellung einer erfindungsgemäß ausgebildeten Strombuchse;
- Fig. 4A: bis 4D Detaildarstellungen der Hülse einer Ausführungsform einer Strombuchse;
- Fig. 5: ein Schnittbild durch eine Strombuchse;
- Fig. 6: ein Schnittbild durch eine Stromkupplung bei noch nicht in der Strombuchse eingerastetem Stromstecker;
- Fig. 7: das Schnittbild durch die Stromkupplung gemäß Fig. 6 bei in der Strombuchse eingerastetem Stromstecker;
- Fig. 8: ein Kraft-Weg Vorspanndiagramm einer Stromkupplung mit erfindungsgemäß ausgebildeter Strombuchse gegenüber einer Stromkupplung mit herkömmlicher Strombuchse; und
- Fig. 9: der Übergangswiderstand und die Verlustleistung einer Stromkupplung mit erfindungsgemäß ausgebildeter Strombuchse gegenüber Stromkupplungen mit herkömmlichen Steckverbindungen.

In Fig. 1 ist eine Stromkupplung 50 bestehend aus einer Strombuchse 1 und einem Stromstecker 30 gemäß dem Stand der Technik in getrenntem Zustand dargestellt. Der Stromstecker 30 weist neben einem nicht näher beschriebenen Grundkörper, einer entsprechenden Isolierung und einer Einrichtung zur Verbindung mit dem Stromkabel 40 einen im Wesentlichen zylindrischen Bolzen 31 aus elektrisch leitfähigem Material mit einer Verriegelungsnase 32 auf. Die Strombuchse 1 zur lösbaren Verbindung mit dem Stromstecker 30 besitzt einen Grundkörper 2 aus elektrisch leitfähigem Material mit einer Bohrung 2' zur Aufnahme des Bolzens 31 des Stromsteckers 30. Auch die Strombuchse 1 weist eine nicht näher beschriebene Einrichtung 4 zu Verbindung mit dem Stromkabel 40, beispielsweise eine Schraubverbindung, auf (siehe Fig. 2). Im Grundkörper 2 der Strombuchse 1 befindet sich eine wendelförmig Nut 5 zur Aufnahme der Verriegelungsnase 32 des Stromsteckers 30. Zur Verbindung des Stromsteckers 30 mit der Strombuchse 1 wird der im Wesentlichen zylindrische Bolzen 31 des Stromsteckers 30 so in die Bohrung 2' des Grundkörpers 2 der Strombuchse 1 gesteckt, dass die Verriegelungsnase 32 in die Nut 5 eingreift. Danach erfolgt eine Verdrehung des Stromsteckers 30 gegenüber der Strombuchse 1 entsprechend dem Verlauf der wendelförmigen Nut 5 im Grundkörper 2 der Strombuchse 1 (nicht dargestellt). Dennoch ist das Lösedrehmoment meist gering und eine ungewollte Lösung des Stromsteckers 30 von der Strombuchse 1 der Stromkupplung 50 wahrscheinlich. Das Risiko des Lösens wird bei Temperaturschwankungen oder mechanischen Kräften auf die Teile der Stromkupplung 50 verstärkt. Durch die beim Lösen der Verbindung auftretende Erhöhung der Übergangswiderstände kann es zu lokalen Überhitzungen des Stromsteckers 30, der Strombuchse 1 und bzw. oder des Stromkabels 40 und zur Zerstörung von Teilen dieser Komponenten kommen. Zwar kann die Situation beispielsweise durch eine federnd gelagerte Verriegelungsnase 32 verbessert, ein ungewolltes Lösen der Steckerverbindung aber nach wie vor nicht ausgeschlossen werden.

Fig. 2 zeigt ein Schnittbild durch eine Stromkupplung 50 des Standes der Technik gemäß Fig. 1 mit verbundenem Stromstecker 30 und Strombuchse 1. Hier ist ersichtlich, wie die Verriegelungsnase 32 am im Wesentlichen zylindrischen Bolzen 31 des Stromsteckers 30 in die wendelförmige Nut 5 im Grundkörper 2 der Strombuchse 1 ragt. Zusätzlich ist die Einrichtung 4 zur Verbindung mit dem Stromkabel 40 in der Strombuchse 1 in Form einer Schraubverbindung 16 erkennbar. Die Strombuchse 1 weist eine Umhüllung 13 aus elektrisch isolierendem Material auf.

Fig. 3 zeigt eine Explosionsdarstellung einer erfindungsgemäß ausgebildeten Strombuchse 1. Die Strombuchse 1 weist einen Grundkörper 2 aus elektrisch leitfähigem Material mit einer Hülse 3 mit der wendelförmigen Nut 5 und einer Aufnahme 3' für die Hülse 3 auf. Im dargestellten Ausführungsbeispiel besteht die Aufnahme 3' für die Hülse 3 aus zwei miteinander verbindbaren Teilen 11, 12. Die Teile 11, 12 der Aufnahme 3' des Grundkörpers 2 sind beispielsweise aus Messing oder einer Messinglegierung gebildet, und weisen eine Umhüllung 13 aus elektrisch isolierendem Material (hier nicht dargestellt) auf. Die Hülse 3 ist vorzugsweise aus einem härteren Material als die Aufnahme 3' gebildet, beispielsweise aus Stahl oder einer Stahllegierung.

Die im Wesentlichen zylindrischen Hülse 3 dient zur Aufnahme des im Wesentlichen zylindrischen Bolzens 31 des Stromsteckers 30 (nicht dargestellt). Zur Verhinderung einer Verdrehung der Hülse 3 gegenüber der Aufnahme 3' des Grundkörpers 2 sind Positionierelemente 9, insbesondere axiale Rastnasen 10, an der Hülse 3 angeordnet, welche in entsprechende Aussparungen 18 im Teil 11 der Aufnahme 3' des Grundkörpers 2 ragen. Die Einrichtung 4 zu Verbindung mit einem Stromkabel 40, beispielsweise eine Schraubverbindung 16, ist nicht im Detail dargestellt. In der Hülse 3 ist eine wendelförmig Nut 5 zur Aufnahme der Verriegelungsnase 32 des Stromsteckers 30 angeordnet, wobei die wendelförmige Nut 5 zumindest zwei Bereiche a, c mit positiver Steigung aufweist, und am Ende jedes Bereichs a, c mit positiver Steigung Bereiche b, d mit negativer Steigung zur Bildung jeweils einer Raststufe angeordnet sind (siehe Fig. 4A).

Optional kann im Grundkörper 2 ein Federelement 6 zur federnden Lagerung der Hülse 3 in axialer Richtung X der Aufnahme 3' des Grundkörpers 2 angeordnet sein, welches im dargestellten Beispiel durch zwei Drahtfederscheiben 7 und zwei Distanzringe 8 gebildet ist. Dadurch kann die Haltekraft im verriegelten Zustand erhöht und somit ein ungewolltes Lösen der Verbindung verhindert oder erschwert werden.

Aus der Detaildarstellung des abgewickelten Mantels der Hülse 3 einer Ausführungsform einer Strombuchse 1 gemäß Fig. 4A sowie drei unterschiedlichen Ansichten der Hülse 3 gemäß den Fig. 4B bis 4D ist die Konstruktion der wendelförmigen Nut 5 besser erkennbar. Demnach weist die wendelförmige Nut 5 in der Hülse 3 zumindest zwei Bereiche a, c mit positiver Steigung auf, wobei am Ende der Bereiche a, c mit positiver Steigung Bereiche b, d mit negativer Steigung zur Bildung jeweils einer Raststufe sowie Bereiche e ohne bzw. ohne nennenswerte Steigung angeordnet sind. Dementsprechend werden mit der dargestellten Hülse 3 zwei Raststufen realisiert. Durch das Vorsehen der wendelförmigen Nut 5 in der Hülse 3 der Strombuchse 1 mit zumindest zwei Bereichen a, c mit positiver Steigung und das Anordnen von Bereichen b, d mit negativer Steigung am Ende jedes Bereichs a, c mit positiver Steigung kann dem Bediener ein haptisches Feedback bei Erreichen der jeweiligen Raststufe gegeben werden. Für ein definiertes Einrasten kann es zwischen den Bereichen a, c mit positiver Steigung und den Bereichen b, d mit negativer Steigung Bereiche e ohne bzw. ohne nennenswerte Steigung geben. Diese Bereiche e ohne bzw. ohne nennenswerte Steigung sind jedoch nicht zwingend notwendig. Ferner ist es möglich, dass die Bereiche a, c mit positiver Steigung und die Bereiche b, d mit negativer Steigung gradiert ausgeführt werden, deren Steigung also nicht zwingend konstant, sondern beispielsweise ansteigend oder abflachend sein kann.

Fig. 5 zeigt ein Schnittbild durch eine Strombuchse 1 gemäß Fig. 3 im zusammengebauten Zustand. Demgemäß sind die beiden Teile 11, 12 der Aufnahme 3' des Grundkörpers 2 der Strombuchse 1 miteinander verbunden, beispielsweise miteinander verpresst. Im Inneren der Aufnahme 3' des Grundkörpers 2 ist die Hülse 3 angeordnet und durch ein Federelement 6 in Form von zwei Drahtfederscheiben 7 und zwei Distanzringe 8 in axialer Richtung X gegenüber der Aufnahme 3' verschieblich gelagert. Dadurch kann eine erhöhte Kraft auf die Stirnfläche 14 der Aufnahme 3' ausgeübt werden, wenn die Strombuchse 1 mit dem Stromstecker 30 verbunden wird. Auf der Stirnfläche 14 der Aufnahme 3' des Grundkörpers 2 kann eine Beschichtung 15, beispielsweise aus Silber, angeordnet sein, welche den Übergangswiderstand R_{Ü} weiter reduziert und auch vor Korrosion schützt.

Fig. 6 zeigt ein Schnittbild durch eine Stromkupplung 50 bei noch nicht in der Strombuchse 1 eingerastetem Stromstecker 30. Dementsprechend sind die beiden Drahtfederscheiben 7 des Federelements 6 entspannt. Im Stromstecker 30 ist eine durchgängige Bohrung 17 für die Führung eines Schutzgases oder dgl. in der Aufnahme 3' des Grundkörpers 2 angeordnet, der sich in der Strombuchse 1 in axialer Richtung X fortsetzt.

In Fig. 7 ist das Schnittbild durch die Stromkupplung 50 gemäß Fig. 6 bei in der Strombuchse 1 eingerastetem Stromstecker 30 dargestellt. In diesem Fall sind die Drahtfederscheiben 7 des Federelements 6 komprimiert und die Federkraft wird entsprechend auf die Stirnfläche 14 der Aufnahme 3' des Grundkörpers 2 der Strombuchse 1 übertragen. Dadurch kann der Übergangswiderstand R_{Ü} der Verbindung der Stromkupplung 50 reduziert werden.

Fig. 8 zeigt ein Kraft-Weg Vorspanndiagramm einer Stromkupplung 50 mit erfindungsgemäß ausgebildeter Strombuchse 1 mit zwei Raststufen (Verlauf C) gegenüber einer Stromkupplung 50 mit herkömmlicher Strombuchse 1 (Verläufe A und B). Die Kraft F in N ist über dem Weg s in mm aufgetragen. Bei einer herkömmlichen Steckverbindung, beispielsweise einem gängigen DINSE^{®} Connector (Verlauf A) verläuft die Kraft F in Abhängigkeit des Weges s sehr steil. Die Kurven für das Schließen der Steckverbindung als auch das Öffnen der Steckverbindung sind im Wesentlichen gleich ausgebildet. Bei einer Weiterbildung des Steckers mit einer federnd vorgespannten Verriegelungsnase (Verlauf B) resultiert ein flacherer Verlauf der Kraft F in Abhängigkeit des Weges s. Der Verlauf der Kraft F zum Lösen der Verbindung liegt unterhalb des Verlaufs der Kraft F für das Schließen der Steckverbindung. Dementsprechend ist das Lösedrehmoment geringer als das Anzugsdrehmoment. Bei der Stromkupplung 50 mit einer erfindungsgemäßen Strombuchse 1 (Verlauf C) resultiert ein Kraft-Weg-Verlauf, der durch den oben beschriebenen Verlauf der wendelförmigen Nut 5 in der Hülse 3 mit zwei Bereichen mit negativer Steigung zwei Raststufen aufweist. Im verrasteten Zustand der Steckverbindung resultiert jeweils eine geringere Kraft F. Demgemäß muss zum Öffnen der Verbindung bzw. zum Lösen des Stromsteckers 30 von der erfindungsgemäßen Strombuchse 1 eine gewisse Kraft F überwunden werden. Dies führt zu einem besseren Halt der Steckverbindung, wodurch das Risiko eines ungewollten Lösens der Steckverbindung wesentlich reduziert werden kann.

Schließlich zeigt Fig. 9 beispielhaft den Übergangswiderstand R_{Ü} und die Verlustleistung P_{V} einer Stromkupplung 50 mit erfindungsgemäß ausgebildeter Strombuchse 1 (Balkendiagramme I) gegenüber Stromkupplungen 50 mit herkömmlichen Steckverbindungen (Balkendiagramme II bis IV). Die Balkendiagramme gemäß I zeigen den Übergangswiderstand R_{Ü} und die Verlustleistung P_{V} einer Stromkupplung 50 mit der erfindungsgemäßen Strombuchse 1. Sowohl der Übergangswiderstand R_{Ü} als auch die Verlustleistung P_{V} weisen geringe Werte auf. Die Balkendiagramme gemäß II zeigen den Übergangswiderstand R_{Ü} und die Verlustleistung P_{V} bei einer festen optimalen Verbindung eines herkömmlichen DINSE^{®} Connectors. Die Werte für den Übergangswiderstand R_{Ü} und die Verlustleistung P_{V} sind mit jenen der erfindungsgemäßen Strombuchse 1 gemäß I vergleichbar und liegen beispielsweise bei einigen 10 µOhm bzw. einigen Watt. Bei einem lockeren DINSE^{®} Connector (Balkendiagramme gemäß III) steigen der Übergangswiderstand R_{Ü} und die Verlustleistung P_{V} stark an, beispielsweise auf über 100 µOhm bzw. einige 10 Watt. Die Balkendiagramme gemäß IV zeigen den Fall eines lockeren DINSE^{®} Connectors, der zusätzlich oxidiert ist. Dementsprechend steigen der Übergangswiderstand R_{Ü} und die Verlustleistung P_{V} stark an, beispielsweise auf mehrere 100 µOhm bzw. etwa 100 W. Derartige Werte können zur Zerstörung der Stromkupplung 50 durch lokale Überhitzungen führen. Die erfindungsgemäße Strombuchse 1 sorgt hingegen für eine optimale, stabile und dauerhafte Verbindung mit minimalem Übergangswiderstand R_{Ü} und minimaler Verlustleistung P_{V}, wodurch die Gefahr einer Zerstörung der Komponenten der Stromkupplung 50, der Stromkabel 40 sowie angeschlossenen Geräten und das Verletzungsrisiko der Benutzer weitestgehend reduziert werden kann.

## Patentansprüche

1. Stromkupplung (50) bestehend aus einer Strombuchse (1) sowie einem zugehörigen Stromstecker (30) mit einem im Wesentlichen zylindrischen Bolzen (31), wobei die Strombuchse (1) zur lösbaren Verbindung mit dem Stromstecker (30) ausgebildet ist, mit einem Grundkörper (2) aus elektrisch leitfähigem Material mit einer Bohrung (2') zur Aufnahme des im Wesentlichen zylindrischen Bolzens (31) des Stromsteckers (30) und mit einer Einrichtung (4) zu Verbindung mit einem Stromkabel (40), wobei im Grundkörper (2) eine wendelförmig Nut (5) zur Aufnahme einer Verriegelungsnase (32) des Stromsteckers (30) angeordnet ist, wobei der Grundkörper (2) eine Hülse (3) mit der wendelförmigen Nut (5) und eine Aufnahme (3') für die Hülse (3) aufweist, **dadurch gekennzeichnet, dass** die wendelförmige Nut (5) des Grundkörpers (2) der Strombuchse (1) zumindest zwei Bereiche (a, c) mit positiver Steigung aufweist, und am Ende jedes Bereichs (a, c) mit positiver Steigung Bereiche (b, d) mit negativer Steigung zur Bildung jeweils einer Raststufe angeordnet sind, wobei die Aufnahme (3') aus Metall oder einer Metalllegierung mit einer Umhüllung (13) aus elektrisch isolierendem Material und die Hülse (3) aus härterem Material als die Aufnahme (3') und als der zylindrische Bolzen (31) des Stromsteckers (30) gebildet ist.

2. Stromkupplung (50) nach Anspruch 1, **dadurch gekennzeichnet, dass** in der Aufnahme (3') für die Hülse (3) des Grundkörpers (2) der Strombuchse (1) ein Federelement (6) zur federnden Lagerung der Hülse (3) in axialer Richtung (X) der Aufnahme (3') angeordnet ist, und das Federelement (6) vorzugsweise durch zumindest eine Drahtfederscheibe (7), besonders bevorzugt durch zwei Drahtfederscheiben (7) und einem zwischen den Drahtfederscheiben (7) angeordneten Distanzring (8) gebildet ist.

3. Stromkupplung (50) nach Anspruch 1 oder 2, **dadurch gekennzeichnet, dass** die Hülse (3) des Grundkörpers (2) der Strombuchse (1) zur Verhinderung einer Verdrehung gegenüber der Aufnahme (3') des Grundkörpers (2) Positionierelemente (9), insbesondere axiale Rastnasen (10), aufweist.

4. Stromkupplung (50) nach einem der Ansprüche 1 bis 3, **dadurch gekennzeichnet, dass** die Aufnahme (3') des Grundkörpers (2) der Strombuchse (1) aus zwei miteinander verbindbaren Teilen (11, 12) besteht, wobei die beiden Teile (11, 12) der Aufnahme (3') des Grundkörpers (2) vorzugsweise über eine Presspassung miteinander verbindbar sind.

5. Stromkupplung (50) nach einem der Ansprüche 1 bis 4, **dadurch gekennzeichnet, dass** die Aufnahme (3') des Grundkörpers (2) der Strombuchse (1) aus Stahl oder einer Stahllegierung, bevorzugt aus Messing oder einer Messinglegierung, gebildet ist, und dass die Hülse (3) aus Stahl oder einer Stahllegierung gebildet ist.

6. Stromkupplung (50) nach einem der Ansprüche 1 bis 5, **dadurch gekennzeichnet, dass** die Aufnahme (3') des Grundkörpers (2) der Strombuchse (1) eine ebene Stirnfläche (14) zur Kontaktierung aufweist.

7. Stromkupplung (50) nach Anspruch 6, **dadurch gekennzeichnet, dass** die Stirnfläche (14) der Aufnahme (3') des Grundkörpers (2) der Strombuchse (1) eine Beschichtung (15), beispielsweise eine Silberbeschichtung, aufweist.

8. Stromkupplung (50) nach einem der Ansprüche 1 bis 7, **dadurch gekennzeichnet, dass** sich die Nut (5) in der Hülse (3) des Grundkörpers (2) der Strombuchse (1) über einen Drehwinkel (α) von 90° bis 270° erstreckt.

9. Stromkupplung (50) nach einem der Ansprüche 1 bis 8, **dadurch gekennzeichnet, dass** die Steigung der Bereiche (a, c) der Nut (5) in der Hülse (3) des Grundkörpers (2) der Strombuchse (1) mit positiver Steigung zwischen 1 mm und 8 mm pro 360° beträgt.

10. Stromkupplung (50) nach einem der Ansprüche 1 bis 9, **dadurch gekennzeichnet, dass** die Steigung der Bereiche (b, d) der Nut (5) in der Hülse (3) des Grundkörpers (2) der Strombuchse (1) mit negativer Steigung zur Bildung der Raststufen zwischen 0,1 mm und 20 mm, bevorzugt zwischen 1 mm und 20 mm, besonders bevorzugt zwischen 5 mm und 20mm pro 360° beträgt.

11. Stromkupplung (50) nach einem der Ansprüche 1 bis 10, **dadurch gekennzeichnet, dass** die wendelförmige Nut (5) in der Hülse (3) des Grundkörpers (2) der Strombuchse (1) nach den Bereichen (b, d) mit negativer Steigung Bereiche (e) ohne Steigung aufweist.

12. Stromkupplung (50) nach einem der Ansprüche 1 bis 11, **dadurch gekennzeichnet, dass** die Einrichtung (4) zur Verbindung mit einem Stromkabel (40) durch eine Schraubverbindung (16) gebildet ist.

13. Stromkupplung (50) nach einem der Ansprüche 1 bis 12, **dadurch gekennzeichnet, dass** die Aufnahme (3') des Grundkörpers (2) der Strombuchse (1) in axialer Richtung (X) eine durchgängige Bohrung (17) oder dgl. zur Führung eines Schutzgases (S) oder dgl. aufweist.

## Claims

1. Electrical power coupling (50) consisting of an electrical power jack (1) and an associated electrical power plug (30) with an essentially cylindrical pin (31), the electrical power jack (1) being designed for detachable connection to the electrical power plug (30), with a base body (2) made of electrically conductive material with a bore (2') for accommodating the essentially cylindrical pin (31) of the electrical power plug (30) and with a device (4) for connection to a power cable (40), wherein a helical groove (5) for insertion of a locking nose (32) of the electrical power plug (30) is arranged in the base body (2), the base body (2) comprising a bushing (3) with the helical groove (5) and a receptacle (3') for the bushing (3), **characterized in that** the helical groove (5) of the base body (2) of the electrical power jack (1) comprises at least two areas (a, c) with a positive gradient, and at the end of each area (a, c) with a positive gradient areas (b, d) with a negative gradient are arranged to form a respective latching step, wherein the receptacle (3') is formed from metal or a metal alloy with an enclosure (13) of electrically insulating material and the bushing (3) is formed from a harder material than the receptacle (3') and than the cylindrical pin (31) of the electrical power plug (30).

2. Electrical power coupling (50) according to claim 1, **characterized in that** a spring element (6) is arranged in the receptacle (3') for the bushing (3) of the base body (2) of the electrical power jack (1) for spring-mounted support of the bushing (3) in the axial direction (X) of the receptacle (3'), and **in that** the spring element (6) is preferably formed by at least one wire spring washer (7), particularly preferably by two wire spring washers (7) and a spacer ring (8) arranged between the wire spring washers (7).

3. Electrical power coupling (50) according to claim 1 or 2, **characterized in that** the bushing (3) of the base body (2) of the electrical power jack (1) comprises positioning elements (9), in particular axial latching noses (10), to prevent torsion relative to the receptacle (3') of the base body (2).

4. Electrical power coupling (50) according to one of claims 1 to 3, **characterized in that** the receptacle (3') of the base body (2) of the electrical power jack (1) consists of two parts (11, 12) which can be connected to one another, the two parts (11, 12) of the receptacle (3') of the base body (2) preferably being connectable to one another via an interference fit.

5. Electrical power coupling (50) according to one of claims 1 to 4, **characterized in that** the receptacle (3') of the base body (2) of the electrical power jack (1) is formed from steel or a steel alloy, preferably from brass or a brass alloy, and **in that** the bushing (3) is formed from steel or a steel alloy.

6. Electrical power coupling (50) according to one of claims 1 to 5, **characterized in that** the receptacle (3') of the base body (2) of the electrical power jack (1) comprises a flat front face (14) for contacting.

7. Electrical power coupling (50) according to claim 6, **characterized in that** the front face (14) of the receptacle (3') of the base body (2) of the electrical power jack (1) comprises a coating (15), for example a silver coating.

8. Electrical power coupling (50) according to one of claims 1 to 7, **characterized in that** the groove (5) in the bushing (3) of the base body (2) of the electrical power jack (1) extends over a rotational angle (→) of 90° to 270°.

9. Electrical power coupling (50) according to one of the claims 1 to 8, **characterized in that** the gradient of the areas (a, c) of the groove (5) in the bushing (3) of the base body (2) of the electrical power jack (1) with positive gradient is between 1 mm and 8 mm per 360°.

10. Electrical power coupling (50) according to one of claims 1 to 9, **characterized in that** the gradient of the areas (b, d) of the groove (5) in the bushing (3) of the base body (2) of the electrical power jack (1) with negative gradient for forming the latching steps is between 0.1 mm and 20 mm, preferably between 1 mm and 20 mm, particularly preferably between 5 mm and 20 mm per 360°.

11. Electrical power coupling (50) according to one of claims 1 to 10, **characterized in that** the helical groove (5) in the bushing (3) of the base body (2) of the electrical power jack (1) comprises areas (e) without gradient after the areas (b, d) with negative gradient.

12. Electrical power coupling (50) according to one of claims 1 to 11, **characterized in that** the device (4) for connection to a power cable (40) is formed by a screw joint (16).

13. Electrical power coupling (50) according to one of claims 1 to 12, **characterized in that** the receptacle (3') of the base body (2) of the electrical power jack (1) comprises a through hole (17) or the like in axial direction (X) for guiding a shielding gas (S) or the like.

## Revendications

1. Couplage électrique (50) constitué d'une prise femelle (1) ainsi que d'une fiche mâle (30) correspondante avec une broche essentiellement cylindrique (31), la prise femelle (1) étant conçue pour une connexion détachable avec la fiche mâle (30), comprenant un corps de base (2) en matériau électriquement conducteur avec un alésage (2') pour recevoir la broche essentiellement cylindrique (31) de la fiche mâle (30) et un dispositif (4) pour la connexion avec un câble électrique (40), une rainure hélicoïdale (5) étant disposée dans le corps de base (2) pour recevoir un ergot de verrouillage (32) de la fiche mâle (30), le corps de base (2) comprenant une douille (3) avec la rainure hélicoïdale (5) et un logement (3') pour la douille (3), **caractérisé en ce que** la rainure hélicoïdale (5) du corps de base (2) de la prise femelle (1) présente au moins deux zones (a, c) à pente positive, et à la fin de chaque zone (a, c) à pente positive sont disposées des zones (b, d) à pente négative pour former respectivement un cran d'arrêt, le logement (3') étant constitué de métal ou d'un alliage métallique avec un revêtement (13) en matériau électriquement isolant, et la douille (3) étant constituée d'un matériau plus dur que le logement (3') et que la broche cylindrique (31) de la fiche mâle (30).

2. Couplage électrique (50) selon la revendication 1, **caractérisé en ce qu'**un élément à ressort (6) est disposé dans le logement (3') pour la douille (3) du corps de base (2) de la prise femelle (1) pour le montage élastique de la douille (3) dans la direction axiale (X) du logement (3'), et l'élément à ressort (6) est de préférence formé par au moins une rondelle ressort (7), particulièrement de préférence par deux rondelles ressort (7) et une bague d'espacement (8) disposée entre les rondelles ressort (7).

3. Couplage électrique (50) selon la revendication 1 ou 2, **caractérisé en ce que** la douille (3) du corps de base (2) de la prise femelle (1) présente des éléments de positionnement (9), en particulier des ergots d'arrêt axiaux (10), pour empêcher une rotation par rapport au logement (3') du corps de base (2).

4. Couplage électrique (50) selon l'une des revendications 1 à 3, **caractérisé en ce que** le logement (3') du corps de base (2) de la prise femelle (1) est constitué de deux parties (11, 12) pouvant être reliées entre elles, les deux parties (11, 12) du logement (3') du corps de base (2) pouvant de préférence être reliées entre elles par un ajustement pressé.

5. Couplage électrique (50) selon l'une des revendications 1 à 4, **caractérisé en ce que** le logement (3') du corps de base (2) de la prise femelle (1) est constitué d'acier ou d'un alliage d'acier, de préférence de laiton ou d'un alliage de laiton, et **en ce que** la douille (3) est constituée d'acier ou d'un alliage d'acier.

6. Couplage électrique (50) selon l'une des revendications 1 à 5, **caractérisé en ce que** le logement (3') du corps de base (2) de la prise femelle (1) présente une surface frontale plane (14) pour le contact.

7. Couplage électrique (50) selon la revendication 6, **caractérisé en ce que** la surface frontale (14) du logement (3') du corps de base (2) de la prise femelle (1) présente un revêtement (15), par exemple un revêtement d'argent.

8. Couplage électrique (50) selon l'une des revendications 1 à 7, **caractérisé en ce que** la rainure (5) dans la douille (3) du corps de base (2) de la prise femelle (1) s'étend sur un angle de rotation (α) de 90° à 270°.

9. Couplage électrique (50) selon l'une des revendications 1 à 8, **caractérisé en ce que** la pente des zones (a, c) de la rainure (5) dans la douille (3) du corps de base (2) de la prise femelle (1) à pente positive est comprise entre 1 mm et 8 mm par 360°.

10. Couplage électrique (50) selon l'une des revendications 1 à 9, **caractérisé en ce que** la pente des zones (b, d) de la rainure (5) dans la douille (3) du corps de base (2) de la prise femelle (1) à pente négative pour former les crans d'arrêt est comprise entre 0,1 mm et 20 mm, de préférence entre 1 mm et 20 mm, particulièrement de préférence entre 5 mm et 20 mm par 360°.

11. Couplage électrique (50) selon l'une des revendications 1 à 10, **caractérisé en ce que** la rainure hélicoïdale (5) dans la douille (3) du corps de base (2) de la prise femelle (1) présente des zones (e) sans pente après les zones (b, d) à pente négative.

12. Couplage électrique (50) selon l'une des revendications 1 à 11, **caractérisé en ce que** le dispositif (4) pour la connexion avec un câble électrique (40) est formé par une connexion à vis (16).

13. Couplage électrique (50) selon l'une des revendications 1 à 12, **caractérisé en ce que** le logement (3') du corps de base (2) de la prise femelle (1) présente un alésage traversant (17) ou similaire dans la direction axiale (X) pour guider un gaz protecteur (S) ou similaire.
